# EUROPÄISCHE PATENTSCHRIFT

(11) **EP 2 085 508 B1**
(45) Veröffentlichungstag und Bekanntmachung des Hinweises auf die Patenterteilung: **07.05.2014**
(21) Anmeldenummer: 09000919.2
(22) Anmeldetag: 23.01.2009
(51) Int. Cl.: D06F 39/00

(54) **Frontbeschickbare Wäschebehandlungsmaschine mit Anzeigeelement**
Front loaded laundry treatment machine with display element
Machine de traitement du linge à chargement frontal dotée d'un élément d'affichage

(30) Priorität: 29.01.2008 DE 102008006613
(43) Veröffentlichungstag der Anmeldung: 05.08.2009
(73) Patentinhaber: Miele & Cie. KG, 33332 Gütersloh (DE)
(72) Erfinder: Dahlke, Dirk, 33378 Rheda-Wiedenbrück (DE)

(56) Entgegenhaltungen:
- DE-A1- 19 705 878
- DE-U1- 8 914 729
- US-A1- 2007 169 281

## Beschreibung

Die Erfindung betrifft eine frontbeschickbare Wäschebehandlungsmaschine, wie Waschmaschine, Waschtrockner oder Wäschetrockner, mit einer an der Frontwand angeordneten Beladungsöffnung, die mittels einer schwenkbaren Tür verschließbar ist, mit einer Verriegelungsvorrichtung zum Halten der Tür in ihrer Verschlussstellung und mit einem Anzeigeelement für die Darstellung des Beladungszustandes, welches von einer Steuereinrichtung steuerbar ist.

Eine solche Waschmaschine ist aus der DE 197 05 878 A1 bekannt. Die bekannte Waschmaschine besitzt eine Bedienblende mit Bedienelementen zur Einstellung des Waschprogramms. Die Bedienblende besitzt ferner ein Anzeigeelement für die Anzeige des Beladungszustandes der Trommel. Der Beladungsgrad wird hierbei abhängig vom eingestellten Waschprogramm oder den wäschespezifischen Daten ermittelt. Da sich das Anzeigeelement in der Bedienblende befindet, ist es schlecht einsehbar, wenn der Benutzer in gehockter oder gebückter Haltung die zu waschenden Wäschestücke durch die frontseitige Beladungsöffnung in die Trommel einwirft.

Aus der DE 38 38 998 A1 ist eine Waschmaschine bekannt, bei der ein Anzeigeelement für die Beladung auf der frontseitigen Bedienblende angeordnet ist. Hierbei handelt es sich um eine Art Federwaage, die beim Absenken des Laugenbehälters eine Platte im Anzeigefenster des Anzeigeelementes mit absenkt, wobei eine Skalierung zur Erfassung des Gewichts dient. Aus der DE 89 14 729 U1 ist es ferner bekannt, das Anzeigelement für die Beladung an der Frontwand anzuordnen. Hierbei wird ein Zeiger an einer Skala entsprechend des Beladungszustandes positioniert, wobei die Gesamtanordnung des mittels Federn aufgehängten Laugenbehälters als Federwaage wirkt.

Aus der WO 02/14593 A2 ist eine frontbeschickbare Wäschebehandlungsmaschine bekannt, die einen großflächigen Türöffnungshebel direkt an der Tür besitzt. Dieser Türöffnungshebel bzw. der Rahmen der Tür ist mit einer Vielzahl von leuchtenden Anzeigeelementen ausgestattet, um beispielsweise Statusinformationen anzuzeigen und eine Zustandserkennung des Gerätes bzw. des Programms aus einer Entfernung zu ermöglichen. Andere Leuchtmittel zur Funktionsanzeige einer frontbeschickbaren Wäschebehandlungsmaschine sind aus der DE 101 44 668 A1 und EP 1 582 619 A1 bekannt. Hierbei sind die Leichtmittel kreisförmig um die Tür herum angeordnet, so dass deutlich sichtbare Anzeigen und blinkende Sequenzen bereitgestellt werden können.

Aus der DE 10 2006 038 111 B3 bzw. der DE 41 12 726 A1 ist es bekannt, ein Leuchtmittel in einem Umfangsabschnitt des Randes der Beladungsöffnung anzuordnen, welches den Rand der Tür von der Frontwand aus beleuchtet. Hiermit wird dem Benutzer sehr genau und deutlich angezeigt, wann er an die Tür greifen muss, um sie zu öffnen. Hierbei ist es zweckmäßig, dass das Leuchtmittel von der Steuerungseinrichtung aktivierbar ist. Auf diese Weise ist das Leuchtmittel abhängig vom Programmablauf ansteuerbar, wobei das Leuchtmittel ausgeschaltet ist, wenn die Tür nicht geöffnet werden kann. Das Leuchtmittel wird erst eingeschaltet, wenn beispielsweise ein Programmablauf beendet ist und der Benutzer aufgefordert wird, die zu behandelnde Wäsche aus der Wäschebehandlungsmaschine zu entnehmen.

Der Erfindung liegt somit die Aufgabe zugrunde, den Bedienkomfort einer frontbeschickbaren Wäschebehandlungsmaschine, wie Waschmaschine, Waschtrockner oder Wäschetrockner, zu verbessern.

Erfindungsgemäß wird dieses Problem durch eine frontbeschickbare Wäschebehandlungsmaschine mit den Merkmalen des Patentanspruchs 1 gelöst. Vorteilhafte Ausgestaltungen und Weiterbildungen der Erfindung ergeben sich aus den nachfolgenden abhängigen Ansprüchen.

Der mit der Erfindung erreichbare Vorteil besteht darin, dass eine einfache und komfortable Handhabung für die Beladung bereitgestellt wird. Hierbei wird der Benutzer während des Beladens immer über den Beladungszustand informiert, wobei er in gebückter oder gehockter Haltung das Anzeigeelement für den Beladungszustand bequem beobachten kann. Diese Möglichkeit wird dem Benutzer dadurch bereitgestellt, dass das Anzeigeelement an der Frontwand im Randbereich der Beladungsöffnung angebracht ist.

In einer zweckmäßigen Ausführungsform ist das Anzeigeelement im Bereich der Aufnahme für die Tür angeordnet und wird zumindest teilweise durch die Tür abgedeckt, wenn sie geschlossen ist. Dadurch sticht dieses Anzeigeelement nicht in den Vordergrund, wenn die Maschine läuft und die Tür geschlossen ist.

In einer vorteilhaften Ausführung ist das Anzeigeelement segmentiert ausgeführt, wobei jedes Segment einem Teilbereich des Beladungsgrades entspricht. Damit kann der Beladungszustand stets schnell und sicher erfasst werden, ohne dass der Benutzer genau hinschauen muss.

Zur Verbesserung der Darstellung umfasst das Anzeigeelement Leuchtmittel, wobei jedem Segment zumindest ein Leuchtmittel zugeordnet ist. Dadurch ist eine gute Ablesbarkeit in dunklen Räumen gewährleistet, wobei auch aus größeren Entfernungen der angezeigte Beladungszustand abgelesen werden kann.

In einer zweckmäßigen Ausführung ist das Anzeigeelement als Streifen ausgeführt, der im oberen Bereich der Türaufnahme angebracht ist, wobei die Segmente nebeneinander angeordnet sind. Hierdurch wird eine gute Erkennbarkeit des Beladungszustandes erreicht.

In dieser Ausführung ist es zweckmäßig, dass bei der Verwendung von Leuchtmitteln die nebeneinander angeordneten Segmente als bogenförmiger Leuchtbalken ausgeführt sind und dem Verlauf des Öffnungsrandes folgen.

In einer anderen Ausführung ist das Anzeigeelement im Wesentlichen kreisförmig oder oval ausgeführt, und im oberen Bereich der Türaufnahme angebracht, wobei die Segmente übereinander angeordnet sind. Ein solches Anzeigeelement kann klein und unauffällig im Randbereich der Tür platziert werden, wobei es dann beim Beladen oder zur Zustandsanzeige aktiviert wird.

In einer vorteilhaften Weiterbildung dient das Anzeigeelement als Zustandsanzeige für das Waschprogramm, wenn die Tür geschlossen ist, wobei die Darstellung des Beladungszustandes bei geöffneter Tür erfolgt. Hiermit werden mit einem Anzeigeelement mehrere Funktionen erfüllt, wobei die Zustandsanzeige für das Programm beispielsweise das Programmende und das Öffnen der Tür anzeigt. Bei der beleuchteten Ausführung wird dem Benutzer mit der Anzeige die Griffposition am Türrand angeleuchtet, die zum Betätigen der Tür gedacht ist.

Ein Ausführungsbeispiel der Erfindung ist in den Zeichnungen rein schematisch dargestellt und wird nachfolgend näher beschrieben. Es zeigen:
- Fig. 1:: eine frontbeschickbare Wäschebehandlungsmaschine in einer perspektivischen Ansicht;
- Fig. 2:: eine frontbeschickbare Wäschebehandlungsmaschine in einer skizzierten Schnittdarstellung;
- Fig. 3, 4:: eine Ausführungsform in einer Detailansicht und
- Fig. 5:: eine weitere Ausführungsform in einer Detailansicht.

Die in Fig. 1 dargestellte frontbeschickbare Wäschebehandlungsmaschine 1 umfasst ein Gehäuse 2 mit einer Frontwand 2a, in der eine Beladungsöffnung 3 angeordnet ist. Die Beladungsöffnung 3 ist mittels einer an der Frontwand 2a anscharnierten Tür 4, in der dargestellten Ausführung eine Bullaugentür, verschließbar. Am Rand der Tür 4 ist ein Schließelement 5 angeordnet, welches im geschlossenen Zustand durch die Verriegelungsvorrichtung 6 an der Frontwand 2a gehalten wird. Im geschlossenen Zustand liegt die Tür 4 am Öffnungsrand 7 an, der in diesem Beispiel als zurückversetzter Aufnahmebereich 7a in der Frontwand 2a ausgebildet ist. Im oberen Bereich des Öffnungsrandes 7 ist ein Anzeigeelement 8 angebracht, welches den Beladungszustand und/oder Zustände des Programmablaufs anzeigen kann.

In der skizzierten Schnittdarstellung gemäß Fig. 2 ist zu erkennen, dass in dem Gehäuse 2 der frontbeschickbaren Wäschebehandlungsmaschine 1 ein Laugenbehälter 9 mit einer darin horizontal drehbar gelagerten Trommel 10 angeordnet ist. Die Trommel 10 wird mit einem Motor 11 angetrieben. Der Laugenbehälter 9 ist mit Federn 12 im Gehäuse 2 schwingend aufgehängt und mittels Stossdämpfern 13, die zwischen Laugenbehälter 9 und Unterseite des Gehäuses 2 angebracht sind, gedämpft. Ein Sensor 14, der in dieser Ausführung als Wegsensor ebenfalls zwischen Laugenbehälter 9 und der Unterseite des Gehäuses 2 angebracht ist, ermittelt die Absenkung des Laugenbehälters 9, wenn die Trommel 10 mit Wäschestücken 16 beladen wird. Beim Beladen der Trommel 10 wirkt sich das Gewicht auch auf den Laugenbehälter 9 aus, da die Trommel 10 in der Rückwand 9b des Laugenbehälters gelagert ist. Der Sensor 14 steht mit einer Steuerung 15 in Wirkverbindung, die dann ihrerseits die Auswertung des Sensorsignals vornimmt.

Das Innere der Trommel ist über eine Trommelöffnung 10a, die Laugenbehälteröffnung 9a und die Beladungsöffnung 3 in der Frontwand 2a erreichbar, wobei die genannten Öffnungen so angeordnet sind, dass ein Durchgriff möglich ist. Zwischen Laugenbehälteröffnung 9a und der Beladungsöffnung 3 ist ein rohrförmiger Faltenbalg 16 angebracht. Die frontseitige Beladungsöffnung 3 ist durch eine Tür 4 verschließbar. Oberhalb der Beladungsöffnung 3 im Bereich des Öffnungsrandes ist das Anzeigeelement 8 angebracht.

Das Anzeigeelement 8 wird durch die Steuerung 15 aktiviert, wobei die Anzeige des Beladungszustandes bei geöffneter Tür 4 erfolgt. Bei geschlossener Tür 4 werden Zustände des Programmablaufs über das Anzeigeelement 8 ausgegeben, insbesondere das Programmende, wenn die Tür 4 geöffnet werden kann.

In Fig. 3 ist der obere Abschnitt der Beladungsöffnung 3 der Frontwand 2a dargestellt. Das Anzeigeelement 8 ist im oberen Bereich des Öffnungsrandes 7 angeordnet. Um den Beladungszustand anzuzeigen, ist das Anzeigeelement 8 segmentiert ausgeführt, wobei durch die Aktivierung der einzelnen Segmente 18a - 18e eine Darstellung in Form eines Balkens bereitgestellt wird. Hierbei ist es vorteilhaft, dass jedes einzelne Segment 18a - 18e mit einem Leuchtmittel bestückt ist, wobei die Aktivierung des jeweiligen Leuchtmittels in Abhängigkeit des Beladungszustandes erfolgt. Dadurch kann der Benutzer den Beladungszustand bequem ablesen, während er in gebückter oder gehockter Haltung die Wäsche 17 (Fig. 2) durch die Beladungsöffnung 3 in die Trommel 10 (Fig. 2) einfüllt. Die Anzeige ist in dieser Ausführung so aufgeteilt, dass das erste Segment 18a bei einer Beladung bis 25% der Maximalbeladung aktiviert wird. Bei einer Beladung bis 50% wird zusätzlich das nächstfolgende Segment 18b aktiviert. Bei einer Beladung bis 75% wird zusätzlich das nächstfolgende Segment 18c aktiviert. Bei einer Beladung bis 100% wird zusätzlich das nächstfolgende Segment 18d aktiviert. Sollte darüber hinaus noch weiter beladen werden, so wird das Segment 18e aktiviert, womit der Überladungszustand angezeigt wird. Die Segmente 18a bis 18e sind bogenförmig dem Öffnungsrand 7 folgend angeordnet, so dass eine einfache Platzierung des Anzeigeelementes 8 im Aufnahmebereich 7a der Tür 4 möglich ist.

In Fig. 4 ist der obere Abschnitt der Beladungsöffnung 3 bei geschlossener Tür 4 dargestellt. Das Anzeigeelement 8 überragt zumindest teilweise den oberen Rand der Tür 4, so dass es gut sichtbar bleibt. Bei der Ausführung mit Leuchtmitteln können somit auf einfache Weise Programmzustände über die Segmente 18a bis 18e angezeigt werden, wobei die leuchtenden Segmente 18a bis 18e auch in dunklen Räumen gut sichtbar sind. Bei geschlossener Tür 4 wird hierbei insbesondere der Bereich der Tür 4 angeleuchtet, in den der Benutzer greifen muss, um die Tür 4 zu öffnen.

In Fig. 5 ist eine andere Ausführung des Anzeigeelementes dargestellt. Hierbei ist im oberen Aufnahmebereich 7a der Tür 4 ein ovales Anzeigeelement 80 angeordnet. Die einzelnen Segmente 80a sind übereinander angeordnet, so dass bei der Aktivierung der einzelnen Segmente eine Art Füllstandsanzeige nachempfunden wird, die gut erkennbar und einfach zu deuten ist.

## Patentansprüche

1. Frontbeschickbare Wäschebehandlungsmaschine (1), wie Waschmaschine, Waschtrockner oder Wäschetrockner, mit einer an der Frontwand (2a) angeordneten Beladungsöffnung (3), die mittels einer schwenkbaren Tür (4) verschließbar ist, mit einer Verriegelungsvorrichtung (5, 6) zum Halten der Tür (4) in ihrer Verschlussstellung und mit einem Anzeigeelement (8, 80) für die Darstellung des Beladungszustandes, welches von einer Steuerung (15) steuerbar ist,
**dadurch gekennzeichnet,**
**dass** das Anzeigeelement (8, 80) an der Frontwand im Randbereich (7) der Beladungsöffnung (3) angebracht ist und dass das Anzeigeelement (8, 80) als Zustandsanzeige für das Waschprogramm dient, wenn die Tür (4) geschlossen ist, wobei die Darstellung des Beladungszustandes bei geöffneter Tür (4) erfolgt.

2. Frontbeschickbare Wäschebehandlungsmaschine (1) nach Anspruch 1,
**dadurch gekennzeichnet,**
**dass** das Anzeigeelement (8, 80) im Bereich der Aufnahme (7a) für die Tür (4) angeordnet ist und zumindest teilweise durch die Tür (4) abgedeckt ist, wenn sie geschlossen ist.

3. Frontbeschickbare Wäschebehandlungsmaschine (1) nach Anspruch 1,
**dadurch gekennzeichnet,**
**dass** das Anzeigeelement (8, 80) segmentiert ausgeführt ist, wobei jedes Segment (18a - 18e, 80a) einem Teilbereich des Beladungszustandes entspricht.

4. Frontbeschickbare Wäschebehandlungsmaschine (1) nach Anspruch 1,
**dadurch gekennzeichnet,**
**dass** das Anzeigeelement (8) Leuchtmittel umfasst, wobei jedem Segment (18a - 18e, 80a) zumindest ein Leuchtmittel zugeordnet ist.

5. Frontbeschickbare Wäschebehandlungsmaschine (1) nach einem der Ansprüche 1 bis 4, **dadurch gekennzeichnet,**
**dass** das Anzeigeelement (8) als Streifen ausgeführt ist, der im oberen Bereich der Türaufnahme (7a) angebracht ist, wobei die Segmente (18a - 18e) nebeneinander angeordnet sind.

6. Frontbeschickbare Waschmaschine nach Anspruch 5,
**dadurch gekennzeichnet,**
**dass** die nebeneinander angeordneten Segmente (18a - 18e) als bogenförmiger Leuchtbalken ausgeführt sind und dem Verlauf des Öffnungsrandes (7) folgen.

7. Frontbeschickbare Wäschebehandlungsmaschine (1) nach einem der Ansprüche 1 bis 4, **dadurch gekennzeichnet,**
**dass** das Anzeigeelement (80) im Wesentlichen kreisförmig oder oval ausgeführt ist, und im oberen Bereich der Türaufnahme (7a) angebracht ist, wobei die Segmente (80a) übereinander angeordnet sind.

## Claims

1. Front-loading laundry treatment appliance (1), such as a washing machine, washer-dryer or tumble dryer, comprising a loading opening (3) arranged on the front wall (2a), which opening can be closed by means of a pivotable door (4), a locking device (5, 6) for holding the door (4) in its closed position, and a display element (8, 80) for displaying the loading status, which element can be controlled by a control means (15),
**characterised in that**
the display element (8, 80) is mounted on the front wall in the edge region (7) of the loading opening (3) and **in that** the display element (8, 80) serves as a status display for the washing programme when the door (4) is closed, the loading status being displayed when the door (4) is open.

2. Front-loading laundry treatment appliance (1) according to claim 1,
**characterised in that**
the display element (8, 80) is arranged in the region of the retainer (7a) for the door (4) and is covered, at least in part, by the door (4) when it is closed.

3. Front-loading laundry treatment appliance (1) according to claim 1,
**characterised in that**
the display element (8, 80) is configured in segments, each segment (18a-18e, 80a) corresponding to a subrange of the loading status.

4. Front-loading laundry treatment appliance (1) according to claim 1,
**characterised in that**
the display element (8) comprises lighting means, at least one lighting means being associated with each segment (18a-18e, 80a).

5. Front-loading laundry treatment appliance (1) according to any of claims 1 to 4, **characterised in that**
the display element (8) is configured as a strip which is mounted in the upper region of the door retainer (7a), the segments (18a-18e) being arranged side by side.

6. Front-loading cashing machine according to claim 5,
**characterised in that**
the segments (18a-18e) which are arranged side by side are configured as an arcuate bar of lights and follow the course of the edge of the opening (7).

7. Front-loading laundry treatment appliance (1) according to any one of claims 1 to 4, **characterised in that**
the display element (80) is configured to be substantially circular or oval and is mounted in the upper region of the door retainer (7a), the segments (80a) being arranged one above the other.

## Revendications

1. Machine de traitement du linge (1) à chargement par l'avant, telle que machine à laver, laveur-sécheur ou sèche-linge, avec une ouverture de chargement (3) qui est disposée sur la paroi avant (2a) et qui peut être fermée au moyen d'une porte (4) pivotante, avec un dispositif de verrouillage (5, 6) destiné à retenir la porte (4) dans sa position de fermeture et avec un élément d'affichage (8, 80) qui est destiné à la représentation de l'état de chargement et qui peut être commandé par une commande (15),
**caractérisée en ce que**
l'élément d'affichage (8, 80) est mis en place sur la paroi avant dans la zone de bord (7) de l'ouverture de chargement (3), et **en ce que** l'élément d'affichage (8, 80) sert d'affichage d'état pour le programme de lavage quand la porte (4) est fermée, la représentation de l'état de chargement s'effectuant quand la porte (4) est ouverte.

2. Machine de traitement du linge (1) à chargement par l'avant selon la revendication 1, **caractérisée en ce que**
l'élément d'affichage (8, 80) est disposé dans la zone de la réception (7a) pour la porte (4) et est recouvert au moins partiellement par la porte (4) quand celle-ci est fermée.

3. Machine de traitement du linge (1) à chargement par l'avant selon la revendication 1, **caractérisée en ce que**
l'élément d'affichage (8, 80) est réalisé de façon segmentée, chaque segment (18a - 18e, 80a) correspondant à une plage partielle de l'état de chargement.

4. Machine de traitement du linge (1) à chargement par l'avant selon la revendication 1, **caractérisée en ce que**
l'élément d'affichage (8) comprend des moyens lumineux, au moins un moyen lumineux étant affecté à chaque segment (18a - 18e, 80a).

5. Machine de traitement du linge (1) à chargement par l'avant selon une des revendications 1 à 4,
**caractérisée en ce que**
l'élément d'affichage (8) est réalisé comme un ruban qui est placé dans la zone supérieure de la réception de porte (7a), les segments (18a - 18e) étant disposés de façon juxtaposée.

6. Machine de traitement du linge (1) à chargement par l'avant selon la revendication 5, **caractérisée en ce que** les segments (18a - 18e) disposés de façon juxtaposée sont réalisés en tant que barre lumineuse en forme d'arc et suivent le tracé du bord de l'ouverture (7).

7. Machine de traitement du linge (1) à chargement par l'avant selon une des revendications 1 à 4,
**caractérisée en ce que**
l'élément d'affichage (80) est réalisé de façon essentiellement circulaire ou ovale et est mis en place dans la zone supérieure de la réception de porte (7a), les segments (80a) étant disposés les uns au-dessus des autres.
